# EUROPÄISCHE PATENTSCHRIFT

(11) **EP 1 608 830 B1**
(45) Veröffentlichungstag und Bekanntmachung des Hinweises auf die Patenterteilung: **21.10.2009**
(21) Anmeldenummer: 04721833.4
(22) Anmeldetag: 19.03.2004
(51) Int. Cl.: E05C 19/16, E05C 9/08, E05B 63/20

(54) **MAGNETO-MECHANISCHE SCHLIESSEINRICHTUNG**
MAGNETO-MECHANICAL LOCKING DEVICE
DISPOSITIF DE FERMETURE MAGNETO-MECANIQUE

(30) Priorität: 19.03.2003 DE 10312269
(43) Veröffentlichungstag der Anmeldung: 28.12.2005
(73) Patentinhaber: Drumm GmbH, 97337 Dettelbach (DE)
(72) Erfinder: DRUMM, Klaus, Peter, 67227 Frankenthal (DE)
(74) Vertreter: Kesselhut, Wolf
(86) Internationale Anmeldenummer: PCT/EP2004/002883
(87) Internationale Veröffentlichungsnummer: WO 2004/083578

(56) Entgegenhaltungen:
- WO-A-02/04773
- DE-A- 2 455 520
- DE-C- 145 325
- US-A- 2 446 336
- US-A- 2 727 772
- US-A- 3 334 936
- PATENT ABSTRACTS OF JAPAN Bd. 018, Nr. 179 (M-1583), 28. März 1994 (1994-03-28) -& JP 05 340149 A (KATSURA:KK), 21. Dezember 1993 (1993-12-21)

## Beschreibung

Die Erfindung betrifft eine magneto-mechanische Schließeinrichtung zum Verschließen einer Tür oder eines Fensters.

Türen und Fenster von Gebäuden, Fahrzeugen, Möbelstücken und Tresoren etc. werden in bekannter Weise durch mechanisch betätigte Schlösser, beispielsweise durch Zylinderschlösser, Querriegelschlösser und dergleichen verschlossen.

Hierbei ergibt sich das Problem, dass die verwendeten mechanischen Schließeinrichtungen eine Vielzahl von beweglichen Teilen aufweisen, die miteinander Zusammenwirken, um die zugehörige Tür zuverlässig zu verriegeln, wobei die Komplexität der mechanischen Schließeinrichtungen um so größer ist, je höher die Anforderungen an die einbruchshemmende Wirkung der Tür oder des Fensters sind.

Durch die Vielzahl von beweglichen mechanischen Teilen, die in Schließeinrichtungen mit einer hohen einbruchshemmenden Wirkung verwendet werden, ergibt sich insbesondere bei größeren Temperaturschwankungen das Problem, dass sich die Form der Tür oder des Fensters verändert und die ineinandergreifenden mechanischen Teile zur Verriegelung nicht mehr passgenau zusammenwirken.

So ist es beispielsweise im Winter häufig zu beobachten, dass Türen klemmen und sich nur mit größerer Mühe verschließen oder öffnen lassen.

Das Dokument JP 05 340149 A offenbart eine Magneto-mechanische Schließeinrichtung zum Verschließen einer gegenüber einem ortsfesten Rahmen bewegbaren Tür, umfassend eine am Rahmen anordenbare Schließanordnung mit einem als Schließelement ausgebildeten Permanentmagneten sowie ein an der Tür aufnehmbares Gehäuse mit einem verdrehbaren Permanentmagneten, der im montierten Zustand aus einer ersten Freigabeposition, in der im Wesentlichen keine magnetische Kraftwirkung auf das Schließelement ausgeübt wird, in eine zweite Verriegelungsposition verdrehbar ist, in der das Schließelement durch die magnetische Kraftwirkung des Permanentmagneten zur Verriegelung der Tür angezogen wird.

Dem gemäß ist es eine Aufgabe der vorliegenden Erfindung, eine Schließeinrichtung zu schaffen, die eine geringe Anzahl von zu fertigenden Teilen aufweist, und die auch bei größeren Temperaturschwankungen stets eine zuverlässige Funktion gewährleistet.

Diese Aufgabe wird erfindungsgemäß durch die Merkmale von Anspruch 1 gelöst.

Weitere Merkmale der Erfindung sind in den Unteransprüchen enthalten.

Gemäß Anspruch 1 umfasst die magneto-mechanische Schließeinrichtung zum Verschließen einer gegenüber einem ortsfesten Rahmen bewegbaren Tür, beispielsweise einer Autotür, einer Gebäudetür, einer Tresortür oder aber auch eines Fensters, ein im montierten Zustand am Rahmen angeordnetes Schließelement aus magnetisierbarem Material, beispielsweise aus magnetisierbarem Stahl oder Eisen, das mit einem an der Tür befestigten Permanentmagneten zusammenwirkt. Der Permanentmagnet ist hierbei verdrehbar an der Tür oder am Fenster aufgenommen, und lässt sich vorzugsweise mechanisch von Hand aus einer ersten Freigabeposition, in der im Wesentlichen keine magnetische Kraftwirkung auf das Schließelement ausgewirkt wird, in eine zweite Verriegelungsposition verdrehen, in der das Schließelement am ortsfesten Rahmen durch die vom Permanentmagneten ausgeübten Magnetkräfte angezogen wird und die Tür oder das Fenster in ihrer geschlossenen Stellung verriegelt.

Erfindungsgemäß sind in montierten Zustand am Türrahmen auf der der Tür abgewandten Seite des Schließelements weitere Permanentmagnete angeordnet, die eine im Vergleich zum Permanentmagneten an der Tür herabgesetzte Magnetkraft erzeugen. Die Größe und das Magnetfeld der weiteren Permanentmagnete sind hierbei in der Weise gewählt, dass das Schließelement in der Verriegelungsposition durch den Permanentmagneten der Tür angezogen wird, und die Tür verriegelt, in der Freigabeposition jedoch hingegen durch die weiteren Permanentmagnete von der Tür weggedrängt wird und die Verriegelung der Tür freigibt. Durch diese Ausgestaltung der Erfindung, die in vorteilhafter Weise nahezu keinem Verschleiß unterliegt, ergibt sich eine weitere Reduzierung der verwendeten mechanischen Teile.

Der Einfachheit halber wird bei der Beschreibung der Erfindung nachfolgend auf eine Tür Bezug genommen, obwohl die beschriebenen Vorteile und Ausgestaltungen in entsprechender Weise auch für Fenster gelten.

Durch die Erfindung ergibt sich der Vorteil, dass aufgrund der Fernwirkung der Magnetkräfte auch größere Schwankungen im Abstand zwischen dem rahmenseitigen Schließelement und dem Magneten, wie sie beispielsweise durch jahreszeitlich bedingte Temperaturschwankungen entstehen, kompensiert werden.

Ein weiterer Vorteil der erfindungsgemäßen Vorrichtung besteht darin, dass diese nahezu verschleißfrei arbeitet und im Vergleich zum mechanischen Schließeinrichtungen lediglich eine sehr geringe Anzahl von beweglichen Teilen besitzt. Hierdurch lassen sich insbesondere bei der Fertigung der erfindungsgemäßen magneto-mechanischen Schließeinrichtung erhebliche Kosten einsparen, da die Toleranzen der einzelnen Teile im Gegensatz zu mechanischen Schließeinrichtungen mit einem vergleichbaren

Gemäß einer bevorzugten Ausführungsform der Erfindung, die eine besonders zuverlässige Verriegelung einer Tür oder eines Fensters ermöglicht, sind am Schließelement Vorsprünge gebildet, welche in der Verriegelungsposition in zugehörige Aufnahmen der Tür eingreifen, und hierdurch eine durch die Magnetkräfte aktivierte formschlüssige Verbindung erzeugen. Die Vorsprünge werden vorzugsweise durch Zapfen oder Nasen gebildet, die in zugehörige Bohrungen oder Nuten an der Tür eingreifen, welche sich vorzugsweise über die gesamte Länge des Schließelements hinweg erstrecken.

Hierbei wird das Schließelement vorzugsweise durch ein relativ zum ortsfesten Rahmen der Tür oder des Fensters bewegliches Schließblech gebildet, das in der zweiten Verriegelungsposition eine die Tür oder das Fenster verriegelnde formschlüssige Verbindung mit dem Permanentmagneten, bzw. mit dem zugehörigen Teil der Tür eingeht.

Gemäß einer weiteren Ausführungsform der Erfindung kann das Schließelement durch einen Schließbolzen gebildet werden, der linear beweglich in einer im Rahmen gebildeten Führungsbohrung aufgenommen ist. Hierdurch ergibt sich eine in mechanischer Hinsicht besonders einfache und kostengünstige Ausgestaltung der erfindungsgemäßen Schließeinrichtung.

Weiterhin ist es ebenfalls möglich, zusätzlich zu den weiteren Permanentmagneten federelastische Mittel, beispielsweise eine Spiralzugfeder, zu verwenden, die das Schließelement in gleicher Weise in der Freigabeposition, in der das magnetische Feld im Bereich des Schließelements nicht oder nahezu nicht vorhanden ist, von der Tür wegdrängen und hierdurch die Verriegelungswirkung aufheben. In der Verriegelungsstellung wird das Schließelement dann durch die erheblich höheren Magnetkräfte des Permanentmagneten entgegen der Wirkung der federelastischen Mittel zur Tür hin angezogen, bis es an der Türkante oder dem Magneten anliegt.

Bei der bevorzugten Ausführungsform der Erfindung wird der Permanentmagnet durch einen zylindrischen oder stabförmigen Magneten gebildet, der vorzugsweise in Querrichtung, d.h. in Richtung senkrecht zur Längsachse des Magneten, polarisiert ist, und der in einem in Umfangsrichtung im Wesentlichen geschlossenen Gehäuse aus magnetisierbarem Material, beispielsweise aus Eisen, aufgenommen ist. Die im Gehäuse hierzu gebildete Bohrung besitzt einen geringfügig größeren Durchmesser als der Magnet, und dient vorzugsweise gleichzeitig zur Lagerung des Magneten.

Der Magnet kann aus einem bekannten permanentmagnetischen Material, beispielsweise aus Ferrit, oder aber bei einer besonders hochwertigen Ausführungsform aus Kobaltsamarium oder einem sonstigen Seltenen-Erden-Material gebildet sein, welches eine sehr hohe Magnetkraft erzeugt.

Durch die Verwendung eines in einem geschlossenen Gehäuse verdrehbar aufgenommenen stabförmigen oder zylinderförmigen Permanentmagneten ergibt sich der Vorteil, dass das Ent- und Verriegeln der Tür nur eine sehr geringe Betätigungskraft oder genau genommenen ein sehr kleines Drehmoment erfordert, da mit Ausnahme der Reibungskräfte bei der Bewegung des Schließelements in Richtung zum Magneten hin sowie den Reibungskräften, die durch die Lagerung des stabförmigen Permanentmagneten erzeugt werden, keinerlei mechanische Reibungskräfte entstehen. Hierdurch ist es ebenfalls nicht erforderlich, den ganzen Mechanismus zu ölen oder in sonstiger aufwendiger Weise durch eine entsprechende Auswahl der Materialien leichtgängig zu gestalten, da die Kräfte zur Verriegelung der Tür oder des Fensters allein durch die Fernwirkung der Magnetkräfte übertragen wird.

Weiterhin kann es in vorteilhafter Weise vorgesehen sein, die Verriegelungswirkung dadurch zu erzeugen, dass das Schließelement direkt in eine im Gehäuse des Permanentmagneten geformte Ausnehmung eingreift, um eine gegen Manipulationen von außen her geschützte formschlüssige Verbindung zur Verriegelung der Tür zu erhalten. Hierdurch ergibt sich eine besonders kostengünstige Ausgestaltung der Erfindung, da der Permanentmagnet zusammen mit dem Gehäuse als eine Einheit in eine entsprechend geformte Ausnehmung in der Tür eingesetzt werden kann, ohne das zusätzliche Bauteile erforderlich sind.

Bei dieser Ausführungsform der Erfindung kann die Befestigung des Magneten in vorteilhafter Weise zudem von der Innenseite der Tür her mit Hilfe von Schraubbolzen erfolgen, die durch im Gehäuse des Magneten gebildete Längsbohrungen hindurchgeführt sind und in bekannter Weise in entsprechende Gewindebohrungen eines Türbeschlags eingeschraubt sein können, der auf der Außenseite der Tür zum Schutz des Schließmechanismus angeordnet ist. Hierdurch lässt sich mit sehr geringem Aufwand eine Schließeinrichtung erhalten, die aufgrund der geringen Anzahl von mechanischen Bauelementen sehr kostengünstig hergestellt werden kann und die sich bei einer guten Schutzwirkung gegen ein Aufbrechen der Tür mit einfachen Mitteln bei bestehenden Türen nachrüsten lässt.

Gemäß einer weiteren Ausführungsform der Erfindung ist die Ausrichtung des Permanentmagneten im Gehäuse vorzugsweise so, dass die Längsachse des Permanentmagneten im Wesentlichen senkrecht zur Türebene verläuft. Anders ausgedrückt, erstreckt sich der Permanentmagnet in gleicher Weise wie ein herkömmlicher Schließzylinder in dem Bereich, in dem üblicherweise das Türschloss angeordnet ist, durch das Türblatt hindurch. Der Permanentmagnet hat hierbei vorzugsweise eine Länge, die geringfügig kleiner als die Stärke des Türblatts ist, wobei es jedoch ebenfalls vorgesehen sein kann, die Länge des Magneten geringfügig größer zu wählen, und das Gehäuse des Magneten insbesondere zur Türinnenseite hin aus dem Türblatt herauszuziehen, um eine erhöhte Magnetkraft zu erhalten, mit der das Schließelement zur Verrieglung der Tür angezogen wird.

Der Permanentmagnet wird vorzugsweise durch ein mechanisch drehbares Betätigungselement auf der Außenseite der Tür zwischen der Freigabeposition und der Verriegelungsposition hin- und her gedreht, wobei das Betätigungselement in der einfachsten Ausgestaltung der Erfindung mit einem Knauf versehen sein kann, der vorzugsweise durch einen auf der Außenseite der Tür angebrachten Schutzbeschlag verdeckt wird. Hierdurch ergibt sich der Vorteil, dass die Schließeinrichtung zum Verriegeln der Tür vollständig unabhängig von der Funktion des Schutzbeschlags ausgestaltet werden kann, so dass die Codierung zum Öffnen der Tür allein durch den Schutzbeschlag bestimmt wird, die Verriegelung der Tür in der zuvor beschriebenen Weise hingegen mit Hilfe des Magneten erfolgt.

Bei der bevorzugten Ausführungsform der Erfindung erfolgt der Antrieb des in der zuvor beschriebenen Weise in die Tür eingesetzten Magneten jedoch mit Hilfe eines Schutzbeschlages, z.B. eines Visierbeschlages oder auch einer Kernschutzrosette, wie er vom Anmelder gefertigt wird, und beispielsweise im deutschen Gebrauchsmuster DE 9317012 U1 beschrieben ist. Hierbei ist der Permanentmagnet beispielsweise über eine bekannte Mehrkantwelle, z.B. Vierkantwelle, mit dem äußeren drehbaren Teil des Schutzbeschlags gekoppelt, dessen Drehzentrum auf der Verlängerung der zentralen Mittelachse des Permanentmagneten angeordnet ist. Die in dieser Weise mit Hilfe eines vorzugsweise kreisförmig ausgebildeten drehbaren Schutzbeschlags - nachfolgend auch als Schutzrosette bezeichnet - betätigte erfindungsgemäße magneto-mechanische Schließeinrichtung bietet bei einem sehr einfachen Aufbau einen ausgezeichneten Schutz gegen ein Aufbrechen der Tür, und zeichnet sich zudem durch eine sehr hohe Lebensdauer aus, da der Schließmechanismus als solcher nahezu keinem Verschleiß unterliegt.

In gleicher Weise besteht die Möglichkeit, den zylindrisch ausgestalteten Permanentmagneten mit Hilfe eines verschiebbaren Schutzbeschlages zu verdrehen, wie er beispielsweise vom Anmelder gefertigt wird und in der europäischen Patentschrift EP 0 367 000 B1 beschrieben ist. Hierzu kann der verschiebbare Teil des Schutzbeschlages z.B. auf seiner Innenseite mit einer linearen Verzahnung nach Art einer Zahnstange versehen sein, die mit einem Ritzel in Eingriff ist, welches an einer Welle aufgenommen ist, die im Bereich des Drehzentrums des Permanentmagneten an diesem befestigt sein kann.

Auch bei dieser Ausführungsform der Erfindung erfolgt gleichzeitig mit dem Einstecken des speziell mit Zapfen versehen Schlüssels in den Schutzbeschlag und Verschieben desselben durch den Zahneingriff ein Verdrehen des Permanentmagneten aus der Verriegelungsposition in die Freigabeposition und damit ein Entriegeln der erfindungsgemäßen Schließeinrichtung, da in der Freigabeposition das auf das Schließelement wirkende magnetische Feld innerhalb des Gehäuses des Magneten in der Weise verändert wird, dass der Bereich außerhalb des Permanentmagneten nahezu feldfrei ist, so dass auf das Schließelement keine Kraft mehr ausgeübt wird.

Um die Tür zu verriegeln, wird der Schutzbeschlag zurück in die Ausgangsposition verschoben und der Schlüssel aus dem Schutzbeschlag entfernt, wobei durch das Zusammenwirken von Ritzel und Zahnstange und die Bewegung des verschiebbaren Teils des Schutzbeschlages eine Drehung des Magneten um ca. 90° zurück in die Verriegelungsposition erfolgt, in der das Schließblech durch das vom Permanentmagneten hervorgerufene Magnetfeld mit einer sehr hohen Kraft in Richtung des Magneten angezogen wird, und dort in die entsprechenden Vorsprünge einrastet, um die Tür zu verriegeln.

In gleicher Weise ist es jedoch ebenfalls möglich, das Verdrehen des Permanentmagneten mit Hilfe eines herkömmlichen Schließzylinders oder Profilzylinders vorzunehmen, der sich beispielsweise in das Innere des Permanentmagneten hinein erstrecken kann, und drehfest mit diesem verbunden ist.

Gemäß einer weiteren Ausführungsform der Erfindung kann es vorgesehen sein, zwischen dem drehbaren Betätigungselement auf der Außenseite der Tür und dem Magneten eine elektromechanische Kupplung vorzusehen, die in bekannter Weise mit einer Elektronik gekoppelt ist, welche beispielsweise mit Hilfe eines codierten Mikrochips aktiviert werden kann, um die elektromechanisch schließbare Kupplung mit einer elektrischen Spannung zu versorgen, so dass diese zum Öffnen der Tür einrastet. Eine solche elektromechanische Kupplung ist beispielsweise aus der DE 198 29 958 A1 bekannt.

Durch die Kombination der erfindungsgemäßen magneto-mechanischen Schließeinrichtung sowie der zwischen dem Betätigungselement auf der Türaußenseite und dem Permanentmagneten angeordneten elektromechanischen Kupplung ergibt sich der Vorteil, dass die große Anzahl von Codierungsmöglichkeiten und die hohe Manipulationssicherheit einer rein elektronischen Schließeinrichtung mit den Vorteilen der zuvor beschriebenen magneto-mechanischen Schließeinrichtung kombiniert werden. Hierbei ist es von besonderem Vorteil, dass die Kräfte zum Verdrehen des Magneten selbst bei Türen mit einer größeren Anzahl von erfindungsgemäßen Schließeinrichtungen im Vergleich zu bekannten mechanischen Schlössern aufgrund der fehlenden Reibungskräfte sehr gering sind. Dadurch können sowohl die Abmessungen der elektromechanischen Kupplung, als der Stromverbrauch vergleichsweise klein gehalten werden.

Gemäß einer weiteren Ausgestaltung des der Erfindung zugrundeliegenden Gedankens ist die Längsachse des stabförmig oder zylindrisch ausgebildeten Permanentmagneten im Wesentlichen parallel zur Vertikalen ausgerichtet, und verläuft im Wesentlichen parallel und in der Nähe der Türkante. Hierzu kann der stabförmig ausgebildete Permanentmagnet in eine entsprechende Tasche oder Ausnehmung eingesetzt sein, die stirnseitig an der Tür im Bereich der vertikal verlaufenden Türkante angeordnet ist. In diesem Zusammenhang ist es ebenfalls denkbar, im Bereich der horizontal verlaufenden oberen Türkante in gleicher Weise einen stabförmig ausgebildeten Permanentmagneten vorzusehen, der für eine Verriegelung der Tür im Bereich der oberen Türkante sorgt.

Bei dieser Ausführungsform der Erfindung weisen die stabförmig ausgebildeten Permanentmagnete einen vergleichsweise kleinen Durchmesser von z.B. 2 bis 5 cm und eine demgegenüber große Länge von bis zu 20 cm oder mehr auf, und werden in vorteilhafter Weise über ein Getriebe verdreht, welches mit dem verdrehbaren Betätigungselement gekoppelt ist, und welches beispielsweise ein Kegelradgetriebe oder ein sonstiges Winkelgetriebe sein kann.

Die zuvor beschriebene Ausführungsform der Erfindung besitzt den Vorteil, dass sowohl die beiden vertikal verlaufenden Türkanten, als auch die auf der Oberseite der Tür angeordnete horizontal verlaufende obere Türkante zum Verriegeln der Tür verwendet werden können, wenn mehrere Magnete über entsprechende Winkelgetriebe gekoppelt entlang der Kanten der Tür angeordnet sind und die zugehörigen Bereiche des Türrahmens mit entsprechenden Schließblechen versehen werden, die beim Verdrehen der Permanentmagneten aus der Freigabeposition in die Verriegelungsposition zur Tür hin angezogen werden um diese unter Erzeugung einer formschlüssigen Verbindung zu verriegeln. Hierdurch ergibt sich bei vergleichsweise geringen Betätigungskräften eine Schließeinrichtung, die eine hochwirksame flächige Verriegelung über nahezu die gesamte Länge der Türkante hinweg ermöglicht.

Bei dieser Ausführungsform der Erfindung kann es vorgesehen sein, dass mehrere Permanentmagnete über entsprechende Wellen drehfest miteinander gekoppelt sind, wobei die Kopplung beispielsweise in den Eckbereichen der Türkante über entsprechend ausgestaltete Kegelradgetriebe oder sonstige Winkelgetriebe erfolgen kann. Ein weiterer Vorteil dieser Ausführungsform besteht darin, dass die Schließeinrichtung modular nach Art eines Baukastens aufgebaut sein kann, wobei eine beliebige Anzahl von stabförmig ausgestalteten Permanentmagneten über zugehörige Wellen beispielsweise durch Ineinanderstecken drehsteif miteinander verbunden werden, um eine Tür, ein Fenster und dergleichen mit einer gewünschten Anzahl von Magneten auszurüsten.

Nach einer weiteren Ausführungsform der Erfindung kann die Tür oder das Fenster hierbei auf sehr einfache Weise mit einem Selbstverriegelungsmechanismus versehen werden, durch den der Permanentmagnet in seinem Gehäuse beim Schließen der Tür selbständig aus der Freigabeposition in die Verriegelungsposition verdreht wird.

Der Selbstverriegelungsmechanismus umfasst hierbei vorzugsweise eine am Permanentmagneten oder an einer mit dem Permanentmagneten drehfest gekoppelten Welle über ein entsprechendes Ritzel angreifende Zahnstange, die vorzugsweise in einer linearen Führung in der Tür aufgenommen ist, und den Magenten bei einem Verschieben der Zahnstange in Richtung zum Schließelement hin in die Verriegelungsposition verdreht, so dass die Magnetkräfte nach dem Schließen der Tür automatisch aktiviert werden und das Schließelement zur Verriegelung der Tür anziehen.

Der Antrieb der Zahnstange erfolgt vorzugsweise über einen dritten Permanentmagneten, der beispielsweise mit dem türrahmenseitigen Ende der Zahnstange verbunden ist, und der bei geschlossener Tür durch einen aus magnetisierbarem Material, beispielsweise aus Eisenblech, bestehenden Teil des Türrahmens oder aber auch durch das Schließelement selber aus der Tür heraus in Richtung zum Schließelement hin bewegt wird und hierdurch die Zahnstange bewegt, welche ihrerseits wieder den Permanentmagneten in die Verriegelungsposition verdreht.

In gleicher Weise ist es möglich, die automatische Drehung des Permanentmagneten in die Verriegelungsposition über eine auf die Drehachse des Magneten wirkende Hebelanordnung oder dergleichen zu erzeugen, die ebenfalls durch den dritten Permanentmagneten betätigt wird.

Hierdurch ergibt sich ein Verriegelungsmechanismus, der ohne den sonst üblichen sehr hohen mechanischen Aufwand nahezu verschleißfrei arbeitet, und der auch bei größeren Temperaturschwankungen bei einer Änderung des Abstandes zwischen Tür und Türrahmen zuverlässig funktioniert.

Gemäss einer weiteren Ausgestaltung des der Erfindung zugrundeliegenden Gedankens kann das Gehäuse des Permanentmagneten oder allgemein der Permanentmagnet von einer elektrischen Spule umgeben sein, bei der die Spulenwindungen in der Weise angeordnet sind, dass sich der Permanentmagnet in Abhängigkeit von der Richtung eines die Spule durchfließenden elektrischen Stromes zwischen der Verriegelungsposition und der Freigabeposition hin und her verdrehen lässt. Bei der bevorzugten Ausführungsform sind die Spulenwindungen hierzu in der Weise um das Gehäuse des Permanentmagneten herum gewickelt, dass die Spulenlängsachse vorzugsweise senkrecht zur Längsachse des in diesem Falle ebenfalls nach Möglichkeit stabförmig ausgebildeten Permanentmagneten verläuft. In gleicher Weise sind jedoch auch andere Ausgestaltungen der stromdurchflossenen Spule denkbar.

Durch diese Ausführungsform ergibt sich der Vorteil, dass die Tür beispielsweise bei der Ausgestaltung als Fluchttür, im Falle eines Brandes automatisch zentral geöffnet, oder bei der Ausgestaltung als Feuerschutztür automatisch elektrisch verriegelt werden kann, ohne dass der Permanentmagnet hierzu von Hand verdreht werden muss.

Gemäss einer weiteren Ausgestaltung der Erfindung ist an der Tür in bekannter Weise ein verschiebbarer Querriegel aufgenommen, der beispielsweise über einen weiteren Magneten mit dem Permanentmagneten zusammenwirkt, und zwar in der Weise, dass der Querriegel in Folge der magnetischen Kraftwirkung beim Verdrehen des Permanentmagneten aus der Freigabeposition in die Verriegelungsposition ebenfalls in seine Verriegelungsposition bewegt wird. Die magnetische Kraftwirkung kann hierbei beispielsweise durch einen oder mehrere scheibenförmige oder stabförmige Permanentmagnete erzeugt werden, die auf der dem Schließelement gegenüberliegenden Seite des Permanentmagneten angeordnet sind, und die durch das entstehende magnetische Feld beim Verdrehen des Magneten in die Verriegelungsposition entgegen der Zugwirkung einer Spiralzugfeder oder eines ähnlichen federelastischen Mittels vom Gehäuse des Permanentmagneten wegbewegt werden, so dass der Querriegel in eine bekannte Wandaufnahme eingreifen kann, die an der im Bereich der Türgelenke liegenden Kante des Türrahmens angeordnet ist. Das Zurückziehen des Querriegels aus der Wandaufnahme zur Freigabe der Tür erfolgt hierbei nach dem Verdrehen des Magneten in die Freigabeposition bei aufgehobener Magnetkraft durch die federelastischen Mittel.

Schließlich kann es gemäss einer weiteren Ausführungsform der Erfindung vorgesehen sein, am Schließblech oder am Schließbolzen einen zapfenförmigen oder hakenförmigen Vorsprung vorzusehen, der z.B. einen T-förmigen Kopf aufweisen kann, und der in der geschlossenen Position der Tür beim Verdrehen des Magneten in die Verriegelungsposition in eine entsprechend im Magneten ausgebildete umfängliche Aufnahmenut eingreift, die sich zum Zentrum des Magneten hin in der Weise erweitert, dass der z.B. T-förmig ausgebildete Kopf in die Nut eingreift und die Tür zusätzlich zu den magnetischen Kräften und der formschlüssigen Verbindung des Schließelements im Bereich des Magneten formschlüssig verriegelt.

Die umfängliche Aufnahmenut mit dem sich zum Inneren des Magneten hin erweiternden Querschnitt kann jedoch in gleicher Weise auch in einen drehfest mit dem Magneten verbundenen Abschnitt aus gehärtetem Material eingreifen, der zusammen mit dem Magneten verdreht wird.

Schließlich kann es vorgesehen sein, über die gesamte Länge des Schließelements hinweg eine Dichtung, beispielsweise aus Gummi oder einem anderen bekannten Dichtungsmaterial anzuordnen, die sich zusammen mit dem Schließblech in Richtung zur Tür hin bewegt, so dass die Dichtungswirkung in vorteilhafter Weise durch die magnetische Kraftwirkung des Permanentmagneten auf das Schließelement erzeugt wird. Hierdurch ergibt sich der Vorteil, dass auch bei größeren Änderungen des Abstandes zwischen Türrahmen und Tür in Folge von saisonbedingten Temperaturschwankungen stets eine zuverlässige Abdichtung der Tür oder auch ggf. eines Fensters sichergestellt ist.

Obwohl die Erfindung zuvor im Zusammenhang mit einem an der Tür drehbar aufgenommenen Permanentmagneten sowie einem am ortsfesten Türrahmen vorgesehenen Schließelement aus magnetisierbarem Material beschrieben wurde, umfasst die Erfindung in gleicher Weise die umgekehrte Ausgestaltung, bei der der Permanentmagnet verdrehbar am ortsfesten Rahmen befestigt und das Schließelement vorzugsweise beweglich an einer Tür oder einem Fenster aufgenommen ist.

Die Erfindung wird nachfolgend in Bezug auf die Zeichnungen beschrieben.

In den Zeichnungen zeigen:
- Fig. 1: eine erste Ausführungsform der erfindungsgemäßen Schließeinrichtung mit einem beweglich am Türrahmen aufgenommenen Schließelement, welches durch weitere Permanentmagnete von der Tür weggedrängt wird sowie mit einem durch den Permanentmagneten ebenfalls betätigten Querriegel in der Verriegelungsposition,
- Fig. 2: die Ausführungsform von Fig. 1 in der Freigabeposition,
- Fig. 3: eine weitere Ausführungsform der erfindungsgemäßen Vorrichtung mit einem bolzenförmigen Schließelement, welches in eine im Gehäuse des stabförmig ausgebildeten Permanentmagneten geformte Ausnehmung eingreift in der Verriegelungsposition,
- Fig. 4: die Ausführungsform von Fig. 3 in der geöffneten Stellung,
- Fig. 5: eine schematische Querschnittsdarstellung einer weiteren, der Ausführungsform von Fig. 3 und 4 ähnlichen Ausführungsform der Erfindung, bei der der Permanentmagnet durch einen rosettenförmigen drehbaren Schutzbeschlag auf der Außenseite der Tür verdreht wird, in der Verriegelungsposition,
- Fig. 6: die Ausführungsform von Fig. 5 in der Freigabeposition nach Verdrehen des Schutzbeschlages,
- Fig. 7: eine schematische Darstellung einer Tür mit einer weiteren Ausführungsform einer erfindungsgemäßen Schließeinrichtung, bei der sich die Drehachsen oder Längsachsen der stabförmig ausgestalteten Permanentmagnete entlang der Türkanten in vertikaler und auch in horizontaler Richtung erstrecken und über Winkelgetriebe angetrieben werden,
- Fig. 8: eine schematische Querschnittsansicht einer weiteren Ausführungsform der Erfindung mit entlang der Türkanten verlaufenden stabförmigen Permanentmagneten, bei der das Schließelement in einer Führung innerhalb des Türrahmens aufgenommen ist und zusätzlich durch federelastische Mittel von der Türkante weg in das Innere des Türrahmens hineingedrängt wird in der Verriegelungsposition,
- Fig. 9: die Ausführungsform von Fig. 8 in der Freigabeposition,
- Fig. 10: eine schematische Darstellung einer Selbstverriegelungseinrichtung zum automatischen Verriegeln der Tür nach dem Schließen derselben, und
- Fig. 11: eine schematische Darstellung einer weiteren Ausführungsform der Erfindung, bei der eine zusätzliche mechanische Verriegelung in der geschlossenen Position der Tür durch einen am Schließelement gebildeten T-förmigen Kopf erzeugt wird, der in eine zugehörige, sich zum Drehzentrum des Permanentmagneten hin erweiternde nutförmige Öffnung eingreift.

Wie in Fig. 1 gezeigt ist, umfasst eine erfindungsgemäße magneto-mechanische Schließeinrichtung 1 zum Verschließen einer gegenüber einem Rahmen 2 bewegbaren Tür 4 ein Schließelement 6, welches über eine Führung 8 in Richtung des Pfeiles 10 beweglich am Rahmen 2 befestigt ist.

Die erfindungsgemäße Schließeinrichtung 1 umfasst weiterhin einen stabförmig ausgebildeten Permanentmagneten 12, der in einem Gehäuse 14 aus magnetisierbarem Material verdrehbar aufgenommen ist. Ein solcher Magnet ist aus dem Stand der Technik z.B. zur Halterung von Stativen für Fotoapparate oder Messuhren und dergleichen bekannt.

Im Magnetgehäuse 14 sind vorzugsweise nichtmagnetische streifenförmige Bereiche 16 angeordnet, die z.B. aus Aluminium bestehen können, und die das entstehende magnetische Feld in der Weise beeinflussen, dass bei einem Verdrehen des Magneten in die in Fig. 1 dargestellte Verriegelungsposition vom magnetischen Material über das Gehäuse 14 des Magneten eine magnetische Kraft auf das Schließelement 6 ausgeübt wird, die dieses in Richtung zum Gehäuse 14 hin anzieht, so dass am Schließelement gebildete Vorsprünge 18 in zugehörige Nuten oder Ausnehmungen 20 in der Tür 4 oder im Magnetgehäuse 14 eingreifen und eine formschlüssige Verbindung bilden, welche ein Öffnen der Tür 4 verhindert.

Um die Verriegelung der Tür 4 aufzuheben, wird der Magnet 12 aus der in Fig. 1 gezeigten Verriegelungsposition in die in Fig. 2 dargestellte Freigabeposition gedreht, in der aufgrund der Eigenschaften des durch die nichtmagnetischen Bereiche 16 beeinflussten Feldverlaufs des magnetischen Feldes die Magnetkraft im Bereich des Schließelements 6 aufgehoben wird. In dieser in Fig. 2 dargestellten Verriegelungsposition wird erfindungsgemäß das Schließelement 6 aus magnetisierbarem Material durch einen oder mehrere auf der Rückseite des Schließelements angeordnete weitere Permanentmagnete 22, die eine gegenüber der durch den Permanentmagneten 12 in der Verriegelungsposition hervorgerufenen Magnetkraft erheblich reduzierte Magnetkraft erzeugen, vom Gehäuse 14 des Magneten 12 wegbewegt. Hierdurch wird die Tür 4 entriegelt und kann in gewohnter Weise z.B. mit Hilfe eines Türdrückers geöffnet werden.

Wie den Figuren 1 und 2 weiterhin entnommen werden kann, ist an der Tür 4 in bekannter Weise ein Türfalz 24 gebildet, welcher den Anlagebereich, in dem das Schließelement 6 an der Tür 4 bzw. am Gehäuse 14 des Magneten 12 anliegt, gegen Manipulationen von außen schützt.

Aufgrund der sehr starken Anziehungskräfte zwischen dem Schließelement 6 und dem Permanentmagneten 12 in der Verriegelungsposition ergibt sich eine äußerst wirksame Verriegelung, die nur in sehr aufwendiger Weise durch äußere Manipulationen aufgehoben werden kann.

Wie in den Figuren 1 und 2 weiterhin dargestellt ist, kann auf der Innenseite der Tür 4 zusätzlich ein Querriegel 26 angeordnet sein, der an seinem dem Magneten 12 zugewandten Ende mit einem dritten Magneten 28 versehen ist, der in der in Fig. 1 gezeigten Verriegelungsposition vom Feld des stabförmigen Permanentmagneten 12 abgestoßen wird und den Querriegel entgegen der Wirkung einer Zugfeder 30 vom Permanentmagneten 12 weg in die in Fig. 1 gezeigte Verriegelungsposition bewegt, in der das zweite Ende des Querriegels 26 in eine zugehörige Wandaufnahme 32 eingreift, um einen zusätzlichen Schutz gegen ein Aushebeln der Tür 4 zu bieten.

Bei der in Fig. 3 und 4 dargestellten Ausführungsform der Erfindung ist das Schließelement 6 als Schließbolzen 34 ausgebildet, der in einer zugehörigen Führung 8 im Rahmen 2 geführt ist und durch eine Zugfeder 36 und einen nicht näher gezeigten Permanentmagneten in Richtung des Pfeils 38 von der Tür 4 weggedrängt wird.

Das andere Ende des bolzenförmigen Schließelements 34 ist von seiner Form her einer in der Tür 4 oder im Gehäuse 14 des Magneten 12 gebildeten Ausnehmung 20 angepasst, in die das Ende formschlüssig eingreift, wenn das bolzenförmige Schließelement 34 nach Verdrehen des Magneten 12 durch die Magnetkräfte in Richtung des Pfeils 40 aus der in Fig. 4 gezeigten Freigabeposition in die in Fig. 3 gezeigte Schließposition bewegt wird.

Wie weiterhin der Darstellung von Fig. 5 und 6 entnommen werden kann, erfolgt das Verdrehen des Magneten 12 bei den zuvor beschriebenen Ausführungsformen nach den Figuren 1 bis 4 der Erfindung durch einen bekannten drehbaren rosettenförmigen Schutzbeschlag 42, der beispielsweise im deutschen Gebrauchsmuster G 93 17 012 des Anmelders beschrieben ist. Bei dieser Ausgestaltung der erfindungsgemäßen Schließeinrichtung ist das auf der Außenseite der Tür 4 angeordnete becherförmige verdrehbare Außenteil 44, welches über eine in den Figuren 5 und 6 schematisch angedeutete Anordnung von Trennstiften 46 gegenüber einem fest mit der Tür 4 verbundenen Innenteil 48 mit einem geeigneten Schlüssel verriegelbar und entriegelbar ist, in seinem Drehzentrum mit einer Welle 50 drehsteif mit dem Magneten 12 verbunden, die vorzugsweise im Drehzentrum des Magneten 12 angreift.

Der rosettenförmige Schutzbeschlag 42 ist in Fig. 5 und 6 nur schematisch wiedergegeben, und in seinen Einzelheiten aus der obengenannten Gebrauchsmusterschrift bekannt. Die in den Figuren 5 und 6 dargestellte Ausführungsform der Erfindung besitzt einen sehr kompakten und robusten Aufbau, und bietet aufgrund der sehr großen Anzahl von Codierungsmöglichkeiten des rosettenförmigen Schutzbeschlages 42 eine sehr gute Schutzwirkung.

Die in den Figuren dargestellte Stellung des Magneten 12 innerhalb des Gehäuses 14 für die Freigabe und die Verriegelung ist nur beispielhaft und kann gewünschtenfalls in Abhängigkeit von den jeweiligen Anforderungen an den Verstellweg durch eine entsprechende Polarisierung des Magneten verändert werden. So ist es beispielsweise denkbar, eine Quadrupol-Magneten zu verwenden, um eine entsprechende Verringerung des Verdrehwinkels zwischen der Verriegelungsposition und der Freigabeposition zu erhalten.

Gemäss einer weiteren in Fig. 7 dargestellten Ausführungsform der Erfindung sind ein oder vorzugsweise auch mehrere stabförmige Magnete 12 im Bereich der Türkante angeordnet, wobei sich die Längsachse der Permanentmagnete 12 im Wesentlichen parallel zur Türkante erstreckt.

Wie der Darstellung von Fig. 7 weiterhin entnommen werden kann, sind die Magnete 12 über entsprechende Wellen 52 miteinander gekoppelt, und werden über bekannte Winkelgetriebe 54 angetrieben, die bei der Ausführungsform von Fig. 7 als Kegelradgetriebe ausgebildet sind.

Zusätzlich zu den sich in vertikaler Richtung erstreckende Magneten 12 können ein oder mehrere sich in horizontaler Richtung erstreckende Magnete 12 im Bereich der oberen Kante 56 angeordnet sein, die in gleicher Weise wie die übrigen Magnete mit einem oder mehreren Schließelementen 6 zusammenwirken, welche in schematisch dargestellten Führungen 8 beweglich aufgenommen sind, und je nach Drehstellung der Magnete 12 in der zuvor beschriebenen Weise entgegen einer Rückstellkraft, die z.B. von weiteren Permanentmagneten 22 erzeugt wird, angezogen werden, um die Tür 4 zu verriegeln.

Auch bei dieser Ausführungsform der Erfindung wird die Drehung der Permanentmagnete 12 aus der Freigabeposition in die Verriegelungsposition vorzugsweise durch einen rosettenförmigen Schutzbeschlag 42 erzeugt.

Die Schließelemente 6 sind bei dieser Ausführungsform der Erfindung vorzugsweise als durchgehende Schließbleche ausgestaltet, an denen in vorteilhafter Weise ein sich über die gesamte Länge eines Schließelements 6 hinweg erstreckendes Dichtungselement befestigt ist, welches jedoch in Fig. 7 aus darstellungstechnischen Gründen nicht mit eingezeichnet ist.

Wie der Querschnittsansicht der Auskhrungsform von Fig. 7 in den Figuren 8 und 9 entnommen werden kann, greift das sich über die gesamte Länge der Tür oder zumindest über einen Abschnitt derselben hinweg erstreckende Schließelement 6 in der in Fig. 8 gezeigten Verriegelungsstellung mit entsprechenden nasenförmigen Vorsprüngen 58 in eine entsprechend ausgestaltete längsnutartige Ausnehmung 60 in der Tür 4 ein, und bildet hierdurch in der Verriegelungsposition eine formschlüssige Verbindung über die gesamte Länge der Türkante hinweg.

In der in Fig. 9 dargestellten Freigabeposition wird das Schließelement 6 in Abweichung von der Darstellung von Fig. 7 zusätzlich durch federelastische Mittel in Form einer Zugfeder 36 in den Türrahmen 2 hineingezogen.

Wie der Darstellung der Figuren 8 und 9 entnommen werden kann, ist der Permanentmagnet 12 bei dieser Ausführungsform der Erfindung ebenfalls in einem Gehäuse 14 untergebracht, welches in eine entsprechend ausgeformte Tasche im Bereich der Türkante eingesetzt sein kann, und sich vorzugsweise über die gesamte Länge jedes einzelnen Magneten 12 hinweg erstreckt.

Um eine selbstständige Verriegelung der in den Figuren 7 bis 9 beschriebenen Tür zu erhalten, ist in der Tür vorzugsweise im Bereich der Türkante ein Selbstverriegelungsmechanismus 62 angeordnet, der eine Zahnstange 64 umfasst, die in einer nicht näher bezeichneten Führung in Richtung des Doppelpfeils 66 verfahrbar ist.

Die Zahnstange 64 ist mit einem Ritzel oder Zahnrad 68 in Zahneingriff, welches drehfest mit einer der Wellen 52 oder aber direkt mit dem in Fig. 10 schematisch in gestrichelten Linien eingezeichneten Magneten 12 gekoppelt ist.

Das dem Türrahmen 2 nahe Ende der Zahnstange 64 ist vorzugsweise mit einem dritten Permanentmagneten 70 verbunden, der bei geschlossener Tür 4 durch die Wechselwirkung mit dem Schließelement 6, oder mit einem entsprechenden magnetisierbaren Teil des Türrahmens 2 in Richtung zum Schließelement 6 oder Türrahmen 2 hin bewegt wird, und hierdurch das Zahnrad 68 in Drehung versetzt, welches seinerseits wiederum den Magneten 12 aus der Freigabeposition in die Schließposition verdreht.

Um die hierdurch entstehende Verriegelung der Tür anschließend wieder aufzuheben, wird der Magnet 12 anschließend über das zugehörige Getriebe 54 und die Betätigungseinrichtung in die Freigabeposition zurückgedreht, was beim Einsatz eines rosettenförmigen Schutzbeschlages 42 in der Regel nur mit Hilfe des zugehörigen Schlüssels erfolgen kann.

Um eine freie Drehung des Zahnrades 68 bei gesperrtem Betätigungselement oder Schutzbeschlag 42 zu ermöglichen, kann das Getriebe oder aber auch der rosettenförmige Schutzbeschlag 42 mit einem entsprechend ausgestalteten Freilauf oder einer Einwegkupplung versehen sein, die in den Zeichnungen aus darstellungstechnischen Gründen nicht näher dargestellt ist.

Gemäss der in Fig. 11 dargestellten Ausführungsform der Erfindung weist das Schließelement 6 bei der Ausführungsform von Fig. 7 einen mit einem T-förmigen Kopf 72 versehenen Endabschnitt auf, der in der Verriegelungsstellung des Magneten 12 in eine nutförmige oder taschenförmige Ausnehmung 74 eingreift, welche im Magneten 12, bzw. in einem mit dem Magneten 12 drehfest verbundenen Abschnitt 76 aus gehärtetem Material eingreift, um eine zusätzliche mechanische Verriegelung der Tür 4 in der Verriegelungsstellung des Magneten zu gewährleisten.

Schließlich kann gemäss einer weiteren Ausführungsform der Erfindung, die schematisch in Fig. 4 angedeutet ist, um den Permanentmagneten 12 herum eine elektrische Spule 80 gebildet sein, deren Spulenwindungen in der Weise ausgerichtet sind, dass das entstehende Magnetfeld in Abhängigkeit von der Richtung des die Spule 80 durchfließenden elektrischen Stromes den Permanentmagneten 12 aus der Verriegelungsposition in die Freigabeposition und zurück verdreht. Die Spule 80 ist aus darstellungstechnischen Gründen lediglich in Fig. 4 eingezeichnet. Durch die Spule ergibt sich die Möglichkeit, die erfindungsgemäße Schließeinrichtung 1 mit einer elektrisch gesteuerten Notverriegelung oder Notentriegelung zu versehen, die beispielsweise im Brandfalle ein zentrales Öffnen sämtlicher Notfluchttüren eines Gebäudes ermöglicht.

### Liste der Bezugszeichen

- 1: Erfindungsgemäße Schließeinrichtung
- 2: Rahmen
- 4: Tür
- 6: Schließelement
- 8: Führung
- 10: Pfeil
- 12: Permanentmagnet
- 14: Gehäuse des Permanentmagneten
- 16: nichtmagnetische Bereiche
- 18: Vorsprünge an Schließelement
- 20: Nuten/Ausnehmungen
- 22: weitere Permanentmagnete
- 24: Türfalz
- 26: Querriegel
- 28: weiterer Magnet
- 30: Zugfeder
- 32: Wandaufnahme für Querriegel
- 34: bolzenförmiges Schließelement
- 36: Zugfeder
- 38: Pfeil in Fig. 4
- 40: Pfeil in Fig. 3
- 42: rosettenförmiger Schutzbeschlag
- 44: becherförmiges verdrehbares Außenteil
- 46: Anordnung von Trennstiften
- 48: Innenteil
- 50: Welle
- 52: Wellen
- 54: Winkelgetriebe
- 56: obere Kante der Tür
- 58: nasenförmiger Vorsprung
- 60: längsnutenartige Ausnehmung
- 62: Selbstverriegelungsmechanismus
- 64: Zahnstange
- 66: Doppelpfeil
- 68: Zahnrad
- 70: dritter Permanentmagnet
- 72: T-förmiger Kopf
- 74: taschenförmige Ausnehmung
- 76: Abschnitt aus gehärtetem Material
- 80: stromdurchflossene Spule

## Patentansprüche

1. Magneto-mechanische Schließeinrichtung (1) zum Verschließen einer gegenüber einem ortsfesten Rahmen (2) bewegbaren Tür (4), umfassend eine am Rahmen (2) anordenbare Schließanordnung (6,22) mit einem Schließelement (6) aus magnetisierbarem Material sowie ein an der Tür (4) aufnehmbares Gehäuse (14) mit einem verdrehbaren Permanentmagneten (12), der im montierten Zustand aus einer ersten Freigabeposition, in der im Wesentlichen keine magnetische Kraftwirkung auf das Schließelement (6) ausgeübt wird, in eine zweite Verriegelungsposition verdrehbar ist, in der das Schließelement (6) durch die magnetische Kraftwirkung des Permanentmagneten (12) zur Verriegelung der Tür (4) angezogen wird, wobei die Schließanordnung (6,22) weitere Permanentmagnete (22) aufweist, die im Montierten Zustand am Türrahmen (2) auf der der Tür (4) abgewandten Seite, nämlich auf der Rückseite des Schließelements (6) angeordnet sind, welche eine gegenüber dem Permanentmagneten (12) in der Verriegelungsposition reduzierte Magnetwirkung erzeugen und das Schließelement (6) in der Freigabeposition unter Aufhebung der Verriegelungswirkung von der Tür (4) wegbewegen.

2. Schließeinrichtung nach Anspruch 1,
**dadurch gekennzeichnet,**
**dass** am Schließelement (6) Vorsprünge (18, 58) gebildet sind, welche in der Verriegelungsposition zur Erzeugung einer formschlüssigen Verbindung in zugehörige Aufnahmen (20, 60) der Tür (4) eingreifen.

3. Schließeinrichtung nach Anspruch 2,
**dadurch gekennzeichnet,**
**dass** die Vorsprünge (18, 58) durch Zapfen oder Nasen gebildet werden, die in zugehörige Bohrungen oder Nuten an der Tür (4) eingreifen.

4. Schließeinrichtung nach einem der vorhergehenden Ansprüche,
**dadurch gekennzeichnet,**
**dass** das Schließelement (6) durch ein relativ zum Rahmen (2) bewegliches Schließblech gebildet wird, welches in der Verriegelungsposition eine die Tür (4) verriegelnde kraft- oder formschlüssige Verbindung mit dem Permanentmagneten bildet.

5. Schließeinrichtung nach einem der Ansprüche 1 bis 3,
**dadurch gekennzeichnet,**
**dass** das Schließelement (6) durch einen Schließbolzen (34) gebildet wird, der linear beweglich in einer im Rahmen (2) gebildeten Führungsbohrung aufgenommen ist.

6. Schließeinrichtung nach einem der vorhergehenden Ansprüche,
**dadurch gekennzeichnet,**
**dass** das Schließelement (6) zusätzlich durch federelastische Mittel (36) von der Tür (4) weggedrängt wird.

7. Schließeinrichtung nach einem der vorhergehenden Ansprüche,
**dadurch gekennzeichnet,**
**dass** der Permanentmagnet (12) durch einen im Wesentlichen stabförmigen Magneten gebildet wird, der in einer im Wesentlichen senkrecht zur Längsachse des Magneten (12) verlaufenden Richtung polarisiert ist.

8. Schließeinrichtung nach Anspruch 7,
**dadurch gekennzeichnet,**
**dass** der stabförmige Magnet (12) in einem in Umfangsrichtung im Wesentlichen geschlossenen Gehäuse (14) aus magnetisierbarem Material aufgenommen ist.

9. Schließeinrichtung nach Anspruch 2 und 8,
**dadurch gekennzeichnet,**
**dass** das Schließelement (6) in der Verriegelungsposition in eine im Gehäuse (14) des Permanentmagneten (12) geformte Ausnehmung (60) eingreift.

10. Schließeinrichtung nach einem der Ansprüche 8 oder 9,
**dadurch gekennzeichnet,**
**dass** der Permanentmagnet (12) in einer im Gehäuse (14) gebildeten zylindrischen Bohrung verdrehbar aufgenommen ist.

11. Schließeinrichtung nach einem der Ansprüche 8 bis 10,
**dadurch gekennzeichnet,**
**dass** im montierten Zustand sich die Längsachse des Permanentmagneten (12) im Wesentlichen senkrecht zur Türebene erstreckt.

12. Schließeinrichtung nach einem der Ansprüche 7 bis 11,
**dadurch gekennzeichnet,**
**dass** der Antrieb des Permanentmagneten (12) durch ein im Bereich des Drehzentrums des Permanentmagneten (12) an diesem angreifendes drehbares Betätigungselement (42) erfolgt.

13. Schließeinrichtung nach Anspruch 12,
**dadurch gekennzeichnet,**
**dass** das drehbare Betätigungselement durch einen auf der Außenseite der Tür (4) angeordneten Knauf und/oder durch einen Schutzbeschlag (42) und/oder durch eine elektromechanisch schließbare Kupplung und/oder durch einen an der Tür (4) aufgenommen Schließzylinder gebildet wird.

14. Schließeinrichtung nach Anspruch 7,
**dadurch gekennzeichnet,**
**dass** im montierten Zustand sich die Längsachse des stabförmig ausgebildeten Permanentmagneten (12) im Wesentlichen parallel zur Türkante in einer vertikalen oder horizontalen Richtung verläuft.

15. Schließeinrichtung nach Anspruch 14,
**dadurch gekennzeichnet,**
**dass** der Antrieb des Permanentmagneten (12) über ein Getriebe (54), insbesondere Kegelradgetriebe, erfolgt.

16. Schließeinrichtung nach einem der vorhergehenden Ansprüche,
**dadurch gekenntzeichnet**,
**dass** zwei oder mehrere Permanentmagnete (12) vorgesehen sind, die über Wellen (52) drehfest miteinander gekoppelt sind.

17. Schließeinrichtung nach einem der vorhergehenden Ansprüche,
**dadurch gekennzeichnet,**
**dass** ein Selbstverriegelungsmechanismus (62) vorgesehen ist, der den Permanentmagneten (12) beim Schließen der Tür (4) selbständig aus der Freigabeposition in die Verriegelungsposition verdreht.

18. Schließeinrichtung nach Anspruch 17,
**dadurch gekennzeichnet,**
**dass** der Selbstverriegelungsmechanismus (62) eine im montierten Zustand im Bereich der Türkante aufgenommene und relativ zur Tür (4);bewegliche Zahnstange (64) umfasst, die mit einem mit dem Permanentmagneten (12) gekoppelten Zahnrad (68) in Zahneingriff ist, und die nach dem Schließen der Tür (4) durch den Einfluss einer magnetischen Kraftwirkung in Richtung des ortsfesten Rahmens (2) bewegt wird, und hierbei den Permanentmagneten (12) in die Verriegelungsposition verdreht.

19. Schließeinrichtung nach Anspruch 17,
**dadurch gekennzeichnet,**
**dass** die magnetische Kraftwirkung durch einen an der Zahnstange (64) befestigten dritten Permanentmagneten (70) erzeugt wird, der mit dem magnetisierbaren Schließelement (6) und/oder einem magnetisierbaren Teil des Rahmens (2) zusammenwirkt.

20. Schließeinrichtung nach einem der Ansprüche 8 bis 19,
**dadurch gekennzeichnet,**
**dass** um den Permanentmagneten (12) herum eine elektrische Spule (80) vorgesehen ist, durch die sich der Permanentmagnet (12) in Abhängigkeit von der Richtung eines die Spule (80) durchfließenden elektrischen Stromes zwischen der Verriegelungsposition und der Freigabeposition verdrehen lässt.

21. Schließeinrichtung nach einem der vorhergehenden Ansprüche,
**dadurch gekennzeichnet,**
**dass** im montierten Zustand an der Tür (4) ein in Querrichtung zur Tür (4) verschiebbarer Querriegel (26) aufgenommen ist, der in der Weise mit dem Permanentmagneten (12) zusammenwirkt, dass der Querriegel (26) infolge der magnetischen Kraftwirkung beim Verdrehen des Permanentmagneten (12) aus der Freigabeposition in die Verriegelungsposition ebenfalls mit in eine Verriegelungsposition bewegt wird.

## Claims

1. Magneto-mechanical locking device (1) for locking a door (4) that can be displaced in relation to a stationary frame (2), comprising a locking arrangement (6, 22) that can be disposed on frame (2) with a locking element (6) produced from a magnetisable material and a housing (14) mounted on door (4) accommodating a rotatable permanent magnet (12) that can be rotated in the attached condition from a first release position, in which there is substantially no magnetic force effect on the locking element (6), to a second locking position, in which the locking element (6) is attracted by the magnetic force effect of the permanent magnet (12) to lock the door (4), whereby the locking arrangement (6, 22) has other permanent magnets (22) which, in the attached condition, are arranged on door frame (2) on the side of the locking element (6) away from the door (4), namely the back side, and which produce a reduced magnetic effect compared with the permanent magnet (12) in the locking position and repel the locking element (6) in the release position, overriding the locking effect on the door (4).

2. Locking device in accordance with claim 1,
**characterised in that**
projections (18, 58) are formed on the locking element (6) which, in the locking position, engage in corresponding recesses (20, 60) in door (4) to create an interlocking engagement.

3. Locking device in accordance with claim 2,
**characterised in that**
the projections (18, 58) are formed as pins or tabs which engage in corresponding holes or grooves in door (4).

4. Locking device in accordance with one of the preceding claims,
**characterised in that**
said locking element (6) is formed by a striking plate displaceable relative to frame (2) and forming, in the locking position, an engagement locking door (4) a force-fitting or interlocking engagement with said permanent magnet which locks door (4).

5. Locking device in accordance with one of claims I to 3,
**characterised in that**
said locking element (6) is formed by a locking bolt (34) which moves linearly to be accepted in a guide hole formed in frame (2).

6. Locking device in accordance with one of the preceding claims,
**characterised in that**
said locking element (6) is additionally forced away from door (4) by a spring-elastic device (36).

7. Locking device in accordance with one of the preceding claims,
**characterised in that**
said permanent magnet (12) is a substantially rod-shaped magnet polarised in a direction extending substantially perpendicular to a longitudinal axis of said magnet (12).

8. Locking device in accordance with claim 7,
**characterised in that**
said rod-shaped magnet (12) is accommodated in a housing (14) substantially enclosed in a circumferential direction and produced from a magnetisable material.

9. Locking device in accordance with claims 2 and 8,
**characterised in that**
said locking element (6) in the locking position engages in a recess (60) formed in housing (14) for the permanent magnet (12).

10. Locking device in accordance with claims 8 or 9,
**characterised in that**
the permanent magnet (12) can rotate and is disposed in a cylindrical hole formed in housing (14).

11. Locking device in accordance with one of claims 8 to 10,
**characterised in that**
in the attached condition the longitudinal axis of permanent magnet (12) extends substantially perpendicular to a plane of the door.

12. Locking device in accordance with one of claims 7 to 11,
**characterised in that**
the operation of the permanent magnet (12) is achieved by means of a rotatable actuating element (42) engaging in the region of the centre of rotation of said permanent magnet (12).

13. Locking device in accordance with claim 12,
**characterised in that**
the rotatable actuating element is formed by a knob on the external side of door (4) and/or by a protective fitting (42) and/or by an electromechanically lockable coupling and/or by a locking cylinder disposed on door (4).

14. Locking device in accordance with claim 7,
**characterised in that**
in the attached condition the longitudinal axis of the rod-shaped permanent magnet (12) runs substantially parallel to the edge of the door in a vertical or horizontal direction.

15. Locking device in accordance with claim 14,
**characterised in that**
the operation of the permanent magnet (12) is achieved by means of a gear mechanism (54), in particular a bevel gear mechanism.

16. Locking device in accordance with one of the preceding claims,
**characterised in that**
two or more permanent magnets (12) are provided coupled to each other by shafts (52) that are fixed against rotation.

17. Locking device in accordance with one of the preceding claims,
**characterised in that**
a self-latching mechanism (62) is provided which rotates the permanent magnet (12) automatically from the release position into the locking position when door (4) is closed.

18. Locking device in accordance with claim 17,
**characterised in that**
the self-latching mechanism (62) comprises a gear rack (64) disposed in the attached condition in the region of the door edge and displaceable relative to door (4), whereby said rack meshes with a gear wheel (68) coupled to permanent magnet (12) and, once door (4) has been closed, it is moved in the direction of the stationary frame (2) under the influence of a magnetic force, and, in the process, rotates permanent magnet (12) to the locking position.

19. Locking device in accordance with claim 17,
**characterised in that**
the magnetic force is produced by a third permanent magnet (70) attached to gear rack (64), whereby said magnet interacts with the magnetisable locking element (6) and/or with a magnetisable part of the frame (2).

20. Locking device in accordance with one of claims 8 to 19,
**characterised in that**
an electrical coil (80) is provided around permanent magnet (12) by means of which coil the permanent magnet (12) is rotated between the locking position and the release position depending on the direction of an electrical current flowing through the coil (80).

21. Locking device in accordance with one of the preceding claims,
**characterised in that**
in the attached condition a transverse bolt (26) accommodated on door (4) being displaceable in a transverse direction with respect to the door and interacting with said permanent magnet (12) such that said transverse bolt (26) is likewise moved to a locking position when said permanent magnet **(**12) is rotated from the release position to the locking position, as a result of a magnetic force effect.

## Revendications

1. Dispositif de fermeture magnéto-mécanique (1) pour la fermeture d'une porte (4) mobile par rapport à un cadre (2) fixe, comprenant un dispositif de fermeture (6, 22) pouvant être disposé sur le cadre (2) avec un élément de fermeture (6) à base de matériau magnétisable et un boîtier (14) pouvant être logé sur la porte (4) avec un aimant permanent (12) rotatif qui, dans l'état monté, peut être tourné à partir d'une première position de libération, dans laquelle aucun effet de force magnétique n'est exercé principalement sur l'élément de fermeture (6), dans une seconde position de verrouillage, dans laquelle l'élément de fermeture (6) est attiré par l'effet de force magnétique de l'aimant permanent (12) pour le verrouillage de la porte (4), le dispositif de fermeture (6, 22) présentant d'autres aimants permanents (22), qui dans l'état monté, sont disposés sur le cadre de porte (2) sur le côté, opposé à la porte (4), c'est-à-dire sur l'arrière, de l'élément de fermeture (6), lesquels aimants génèrent un effet magnétique réduit par rapport à l'aimant permanent (12) dans la position de verrouillage et déplacent l'élément de fermeture (6) à partir de la porte (4) dans la position de libération en supprimant l'effet de verrouillage.

2. Dispositif de fermeture selon la revendication 1,
**caractérisé en ce que**
sur l'élément de fermeture (6) sont formées des saillies (18, 58) qui s'engagent dans des logements (20, 60) spécifiques de la porte (4) dans la position de verrouillage pour générer une liaison par complémentarité de formes.

3. Dispositif de fermeture selon la revendication 2,
**caractérisé en ce que**
les saillies (18, 58) sont formées par des tenons ou des ergots qui s'engagent dans des perçages ou rainures spécifiques sur la porte (4).

4. Dispositif de fermeture selon l'une quelconque des revendications précédentes,
**caractérisé en ce que**
l'élément de fermeture (6) est formé par une tôle de fermeture mobile par rapport au cadre (2), laquelle tôle forme dans la position de verrouillage une liaison par adhérence de force ou par complémentarité de formes verrouillant la porte (4) avec l'aimant permanent.

5. Dispositif de fermeture selon l'une quelconque des revendications 1 à 3,
**caractérisé en ce que**
l'élément de fermeture (6) est formé par un boulon de fermeture (34), qui est réceptionné linéairement de façon mobile dans un perçage de guidage formé dans le cadre (2).

6. Dispositif de fermeture selon l'une quelconque des revendications précédentes,
**caractérisé en ce que**
l'élément de fermeture (6) est refoulé en supplément par des moyens (36) élastiques à la façon d'un ressort à partir de la porte (4).

7. Dispositif de fermeture selon l'une quelconque des revendications précédentes,
**caractérisé en ce que**
l'aimant permanent (12) est formé par un aimant sensiblement en forme de barre, qui est polarisé dans une direction agencée sensiblement perpendiculairement à l'axe longitudinal de l'aimant (12).

8. Dispositif de fermeture selon la revendication 7,
**caractérisé en ce que**
l'aimant (12) en forme de barre est réceptionné dans un boîtier (14) sensiblement fermé dans le sens périphérique et à base de matériau magnétisable.

9. Dispositif de fermeture selon les revendications 2 et 8,
**caractérisé en ce que**
l'élément de fermeture (6) s'engage, dans la position de fermeture, dans un évidement (60) formé dans le boîtier (14) de l'aimant permanent (12).

10. Dispositif de fermeture selon l'une quelconque des revendications 8 ou 9,
**caractérisé en ce que**
l'aimant permanent (12) est réceptionné de façon rotative dans un perçage cylindrique formé dans le boîtier (14).

11. Dispositif de fermeture selon l'une quelconque des revendications 8 à 10,
**caractérisé en ce que**
l'axe longitudinal de l'aimant permanent (12) s'étend, dans l'état monté, sensiblement perpendiculairement au plan de porte.

12. Dispositif de fermeture selon l'une quelconque des revendications 7 à 11,
**caractérisé en ce que**
l'entraînement de l'aimant permanent (12) s'effectue par un élément d'actionnement (42) rotatif pouvant tourner dans la zone du centre de rotation de l'aimant permanent (12) et s'appliquant sur celui-ci.

13. Dispositif de fermeture selon la revendication 12,
**caractérisé en ce que,**
l'élément d'actionnement rotatif est formé par un pommeau disposé sur un côté extérieur de la porte (4) et/ou par une garniture de protection (42) et/ou par un accouplement pouvant être fermé de façon électromécanique et/ou par un cylindre de fermeture réceptionné sur la porte (4).

14. Dispositif de fermeture selon la revendication 7,
**caractérisé en ce que**
l'axe longitudinal de l'aimant permanent (12) formé en forme de barre est agencé, dans l'état monté, sensiblement parallèlement à l'arête de porte dans une direction verticale ou horizontale.

15. Dispositif de fermeture selon la revendication 14,
**caractérisé en ce que**
l'entraînement de l'aimant permanent (12) s'effectue au moyen d'un engrenage (54), en particulier un engrenage conique.

16. Dispositif de fermeture selon l'une quelconque des revendications précédentes,
**caractérisé en ce que**
deux ou plusieurs aimants permanents (12) sont prévus, lesquels sont couplés les uns aux autres par des arbres (52) de façon résistante à la torsion.

17. Dispositif de fermeture selon l'une quelconque des revendications précédentes,
**caractérisé en ce que**
un mécanisme d'auto-verrouillage (62) est prévu, lequel fait tourner l'aimant permanent (12), lors de la fermeture de la porte (4), automatiquement de la position de libération à la position de verrouillage.

18. Dispositif de fermeture selon la revendication 17,
**caractérisé en ce que**
le mécanisme d'auto-verrouillage (62) comprend une crémaillère (64) réceptionnée dans la zone de l'arête de porte et mobile par rapport à la porte (4) dans l'état monté, laquelle est en engrènement de dent avec une roue dentée (68) couplée avec l'aimant permanent (12), et est déplacée après la fermeture de la porte (4) par l'influence d'un effet de force magnétique en direction du cadre (2) fixe, et fait tourner alors l'aimant permanent (12) dans la position de verrouillage.

19. Dispositif de fermeture selon la revendication 17,
**caractérisé en ce que**
l'effet de force magnétique est généré par un troisième aimant permanent (70) fixé sur la crémaillère (64), lequel coopère avec l'élément de fermeture (6) magnétisable et/ou une partie magnétisable du cadre (2).

20. Dispositif de fermeture selon l'une quelconque des revendications 8 à 19,
**caractérisé en ce que**
il est prévu autour de l'aimant permanent (12) une bobine (80) électrique par laquelle l'aimant permanent (12) peut être tourné en fonction de la direction d'un courant électrique traversant la bobine (80) entre la position de verrouillage et la position de libération.

21. Dispositif de fermeture selon l'une quelconque des revendications précédentes,
**caractérisé en ce que,**
dans l'état monté, un verrou transversal (26) coulissant dans le sens transversal par rapport à la porte (4) est réceptionné sur la porte (4), lequel verrou coopère avec l'aimant permanent (12) en ce sens que le verrou transversal (26) est déplacé du fait de l'effet de force magnétique, lors de la rotation de l'aimant permanent (12) de la position de libération à la position de verrouillage, également dans une position de verrouillage.
